# FASCICULE DE BREVET EUROPEEN

(11) **EP 0 378 161 B1**
(45) Date de publication et mention de la délivrance du brevet: **25.05.1994**
(21) Numéro de dépôt: 90100360.8
(22) Date de dépôt: 09.01.1990
(51) Int. Cl.: H01H 33/10

(54) **Disjoncteur à haute ou moyenne tension**
Hoch- oder Mittelspannungslastschalter
High or middle tension circuit breaker

(30) Priorité: 10.01.1989 FR 8900215
(43) Date de publication de la demande: 18.07.1990
(73) Titulaire: GEC ALSTHOM SA, 75116 Paris (FR)
(72) Inventeur: Maineult, Jean, F-01250 Ceyzeriat (FR); Pluveau, Raymond, F-71000 Macon (FR)
(74) Mandataire: Weinmiller, Jürgen

(56) Documents cités:
- GB-A- 2 090 067
- US-A- 1 940 120
- US-A- 3 728 503
- US-A- 4 229 630

## Description

La présente invention concerne un disjoncteur à haute ou moyenne tension.

La coupure des courants à moyenne et haute tension s'effectue communément au moyen de disjoncteurs dans lesquels la chambre de coupure est remplie de gaz diélectrique tel que l'héxafluorure de soufre (SF6).

Au moment de l'ouverture des contacts, l'arc qui se développe entre les contacts est soumis à un violent soufflage de gaz comprimé ; ceci assure son extinction au moment du passage par zéro du courant.

Ces disjoncteurs sont de construction onéreuse car ils doivent comporter des moyens pour comprimer le gaz de soufflage et des moyens pour emmagasiner une énergie de commande parfois importante.

Un but de l'invention est de réaliser un disjoncteur qui ne nécessite pas de dispositif de compression de gaz et dont l'énergie de manoeuvre est très faible.

Le principe de coupure utilisé dans le disjoncteur de l'invention, consiste à créer une tension d'arc supérieure à la tension du réseau.

Le principe est utilisé en basse tension avec des chambres de coupure dans l'air. Mais ce principe n'est pas directement applicable en moyenne et haute tension, car la tenue diélectrique de l'air est trop faible et sa constante de temps de désionisation trop importante pour assurer une tension de rétablissement, et l'arc se rallume après chaque passage par zéro du courant à couper.

On a donc songé à utiliser le gaz SF6 dont la tenue diélectrique élevée et la constante de temps de désionisation faible peuvent permettre d'assurer un rétablissement facile de la tension après coupure.

Une difficulté de mise en oeuvre de SF6 résulte toutefois du fait que les tensions d'arc dans le SF6 sont très inférieures aux tensions d'arc dans l'air et qu'il est difficile et industriellement impossible de créer, en moyenne et haute tension, une tension d'arc suffisante dans le SF6 par simple étirement de l'arc.

Cette difficulté est résolue par l'invention en fractionnant sur des plaques métalliques l'arc initial en un nombre très élevé d'arcs élémentaires. La tension d'arc de chaque arc élémentaire est due aux chutes de tension des racines de l'arc et est comprise entre 20 et 40 Volts suivant la nature du métal

On connaît, par le document US-A-3 728 503, un disjoncteur dans lequel l'arc est fractionné au moyen de plaques métalliques disposées parallèlement entre elles et séparées par des espaceurs décalés alternativement, de manière à donner à l'arc un chemin sinueux.

Cette solution ne permet pas de d'étirer l'arc suffisamment lorsque le milieu isolant est un gaz diélectrique.

Un but de l'invention est de donner à l'arc un chemin en forme de solénoïde dont l'auto-expansion permettra d'allonger l'arc suffisamment pour assurer une coupure.

Ce but est atteint selon l'invention par le disjoncteur tel que défini par la revendication principale. En ce qui concerne des caractéristiques d'une mise en oeuvre préférée référence est faite aux revendications secondaires.

L'invention sera bien comprise par la description ci-après d'un mode préféré de réalisation de l'invention, en référence au dessin annexé dans lequel:
- la figure 1 est une vue schématique en perspective de la partie active d'un disjoncteur selon l'invention.
- la figure 2 est une vue en coupe transversale de la chambre de coupure du disjoncteur.
- la figure 3A et 3B représentent respectivement de face et de côté une électrode reliant deux compartiments de la chambre.
- la figure 4 est un schéma illustrant le déplacement de l'arc au cours d'une manoeuvre de coupure.
- la figure 5 est une vue en coupe longitudinale.
- la figure 6 est une vue schématique de la partie centrale d'un disjoncteur limiteur selon le principe de l'invention.
- la figure 7 est une vue schématique en coupe du disjoncteur limiteur de la figure 6.

Dans la figure 1, on distingue l'intérieur d'un disjoncteur en vue schématique.

L'enveloppe extérieure du disjoncteur n'a pas été représentée. Cette enveloppe est remplie de gaz diélectrique tel que l'héxafluorure de soufre, sous une pression de quelques bars.

Le disjoncteur comprend un circuit de courant permanent et un circuit de coupure.

Le circuit de courant permanent comprend des traversées 1 et 5 amenant le courant à travers l'enveloppe (non représentée), un contact fixe supérieur 2 formé d'un profilé conducteur et un contact fixe inférieur 4 formé d'un profilé conducteur. Des couteaux mobiles 3 autour d'un axe 10 sont entraînés en rotation par un dispositif connu, tel que bielle-manivelle, non représenté.

Les couteaux sont associés à des moyens non représentés, de type connu, pour assurer une pression de contact suffisante.

Le circuit de coupure comprend :
- une corne d'amorçage d'arc fixe 6 terminée par un plot de contact 6A en matériau à haut point de fusion tel qu'un alliage de tungstène,
- deux couteaux de coupure 7 protégés par une pastille 7A en matériau à haut point de fusion ; ces couteaux, articulés autour de l'axe 10, sont entraînés simultanément avec les couteaux 3. Ils sont légèrement décalés angulairement de telle sorte que la séparation des contacts 7 et 6 s'effectue avec un retard par rapport à la séparation des contacts 2 et 3.
- Une corne d'amorçage 8 protégée par une pastille 8A.
- Une chambre de coupure 9.

La chambre de coupure est décrite en regard des figures 1 (perspective), 2 (coupe selon un plan perpendiculaire à l'axe 10) et 5 (coupe transversale).

La chambre de coupure comprend un boîtier 11 en matière plastique.

Ce boîtier comprend des cloisons 11A séparant la chambre en divers compartiments. Ce boîtier peut être :
- soit réalisé en une seule pièce,
- soit constitué d'un empilage de pièces identiques si cette construction facilite le montage des pièces internes.

Ce boîtier porte à sa partie supérieure des trous 15 d'évacuation des gaz dégagés par l'arc.

A l'intérieur de chacun des compartiments est placée une pluralité de plaques métalliques 12, disposées parallèlement entre elles et parallèlement à la ligne passant par les contacts.

Les plaques métalliques 12 ont une encoche 12a augmentant la vitesse de montée de l'arc en concentrant le champ magnétique du courant.

Elles sont en matériau magnétique d'une épaisseur comprise entre 0,8 et 2 mm et distantes d'une longueur de 0,8 à 1,5 mm.

Des électrodes 13 (figure 3A, 3B) métalliques, comprennent une partie 13A en U venant chevaucher la cloison 11A séparant deux compartiments adjacents.

Ces électrodes comprennent deux ailes 13B et 13C, qui viennent se placer respectivement dans l'un ou l'autre des compartiments voisins.

Les ailes font entre elles un angle voisin de 90 degrés. Les ailes sont planes et leur plan est perpendiculaire à celui des plaques de leur compartiment respectif.

Des cloisons en céramique réfractaire 14 à l'arc peuvent être éventuellement montées pour les disjoncteurs de grande puissance pour protéger le boîtier 11.

Une manoeuvre d'ouverture s'effectue de la façon suivante : sous l'action d'un mécanisme extérieur les couteaux 3 pivotent et se séparent du contact fixe 2 ; le courant passe alors dans le plot 6 et le couteau 7.
En continuant sa course de pivotement le couteau 7 se sépare du plot 6.
L'arc s'amorce en A1 (figure 4) sur les éléments 6a, 7a. Sous l'action du champ magnétique créé par la boucle de courant l'arc se déplace en a2 et s'amorce sur les cornes 6 et 8.
Des dispositifs connus tels que des bobines de soufflage (non représentées) parcourues par le courant de court-circuit, ou des tôles magnétiques telles que 8B placées autour des électrodes 6 et 8, peuvent être mis en oeuvre pour augmenter le champ magnétique agissant sur l'arc.
Celui-ci s'étire et vient en A3 à l'entrée de la chambre de coupure. Sur les électrodes intercloisons 13 il se divise en arcs élémentaires A4.
Chacune des racines de l'arc A4 se déplace sur une électrode 13. L'arc A4 s'allonge et pivote de 90° créant avec les deux cornes des électrodes 13 une nouvelle boucle de courant. Chacun des arcs A4 se déplaçant de façon identique l'ensemble des boucles de courant mis en série crée un solénoïde.
Le champ magnétique produit par ce solénoïde force les arcs A4 à s'insérer dans les plaques métalliques 12, chaque arc A4 se subdivise en un grand nombre d'arcs entraînant un brusque accroissement de la tension d'arc, la limitation du courant de coupure, et l'extinction du courant.

L'arc est stabilisé à l'intérieur des plaques du fait :
. De la faible distance entre les plaques métalliques 12.
. Du matelas de gaz créé en haut de chaque compartiment de la chambre 9 par l'énergie fournie par l'arc lui-même.

La décompression s'effectue à l'aide de trous calibrés 15.

Eventuellement la partie supérieure des plaques peut être rendue isolante empêchant le déplacement des racines de l'arc soit par un dépôt de matière isolante plastique, soit par un dépôt de céramique (alumine par exemple).

L'ensemble des couteaux 3 et 7 continue sa rotation et arrive en position disjoncteur ouvert nécessaire à la tenue de la tension.

Pour la fermeture, le couteau 7 vient en contact avec 6 assurant l'établissement du courant sur les éléments 6A, 7A ; les couteaux 3 arrivent ensuite en contact sur 2.

Il est possible de réaliser selon le principe décrit ci-dessus un disjoncteur limiteur, à haute ou moyenne tension, limitant la crête de courant de court-circuit à des valeurs équivalentes ou inférieures à celles obtenues avec des fusibles limiteurs.

Un tel disjoncteur limiteur est représenté, sans son enveloppe remplie de gaz diélectrique, dans la figure 6.

Le contact mobile décrit précédemment est remplacé par un contact de type répulsif ; les autres éléments du disjoncteur : les traversée 1 et 5, les contacts 6 et 4, la chambre de coupure 9 avec l'électrode 8, la transmission mécanique et l'enveloppe, sont inchangés.
Ce contact mobile répulsif comprend :
- un contact 15 fixé sur le contact 2 et présentant une partie rectiligne 15a ;
- un porte-contact 19 en matière isolante moulé, entraîné en rotation autour de l'axe 10 par une bielle 20 ;
- un contact 16, situé dans le porte-contact 19, et mobile autour d'un axe 22, il est relié au contact 4 par une tresse déformable 18.
- un ressort 17 prenant appui sur les éléments 19 et 16 et donnant une pression de contact suffisante pour le passage du courant permanent.

Des plaques magnétiques 21 sont fixées sur le porte-contact 19. Elles ont pour but d'augmenter le champ magnétique sur le contact 16 pour accroître l'effort de répulsion. Lors de l'apparition d'un courant de court-circuit d'intensité importante des forces électrodynamiques très importantes apparaissent entre le doigt 16 et le contact 15.

Le doigt 16 est violemment repoussé.

L'arc apparaissant entre 15 et 16 commute de manière quasi instantanée sur les électrodes 6 et 8. Le reste du processus de coupure se déroule alors conformément à ce qui a été décrit. précédemment.

La figure 7 montre en coupe le disjoncteur limiteur dans son ensemble avec son enveloppe isolante 30.

Des tores basse tension 23 (figure 7) situés sur les traversées de l'enveloppe ont enregistré la brusque variation du courant, et par l'intermédiaire d'un relais électronique 24 et d'un percuteur à bas niveau d'énergie 25 (éléments connus) ont donné un ordre d'ouverture à la commande 26. Celle-ci entraîne, par l'arbre 31, la manivelle 32 et la bielle 20, les doigts 16 ainsi que les portes-contacts 19 en position d'ouverture avant que le doigt 16 sous l'action du ressort 17 revienne en contact de l'élément 15. Le doigt 16 vient en arrêt sur une butée 19A solidaire du porte-contact 19.

L'ensemble du disjoncteur, des tores basse tension, du relais électronique et de la commande, constituent un ensemble de protection autonome. Le relais électronique permet également de détecter les courants de défaut intermédiaires, et de créer une image thermique de l'appareil à protéger.

Cet ensemble est donc particulièrement bien adapté à la protection des transformateurs moyenne tension de distribution publique, et à la protection des moteurs de forte puissance.

La figure 8 représente en coupe transversale la chambre de coupure d'un disjoncteur selon une variante de réalisation de l'invention.

Cette variante s'applique plus particulièrement aux disjoncteurs de faible intensité nominale tel que :
- les disjoncteurs utilisés pour la commande et la protection des moteurs pour des tensions inférieures à 12 kV et des intensités nominales inférieures à 250 A, fonction assurée actuellement par des associations contacteurs plus fusibles,
- les disjoncteurs utilisés pour la commande et la protection des transformateurs de distribution publique pour des tensions inférieures à 36 kV et des courants nominaux inférieurs à 150 A, fonction assurée actuellement par des associations interrupteurs plus fusibles.

## Revendications

1. Disjoncteur à moyenne ou haute tension comprenant, dans une enveloppe remplie de gaz diélectrique tel que le SF6, sous pression, un contact principal fixe (2) et un contact mobile (3), ainsi qu'un contact fixe d'arc (6) et un contact mobile d'arc (7) entre lesquels s'établit un arc lors de leur séparation, comprenant, pour fractionner l'arc en arcs élémentaires, une pluralité de compartiments adjacents (9) comportant chacun une pluralité de plaques métalliques (12) parallèles entre elles et parallèles à la ligne passant par les contacts, lesdits compartiments étant ouverts sur la zone d'arc, caractérisé en ce que la cloison commune à deux compartiments adjacents est équipée d'une électrode métallique (13) dont une partie chevauche ladite cloison et ayant deux ailes (13B, 13C) s'étendant dans chacun des compartiments adjacents, lesdites ailes étant planes, leur plan étant perpendiculaire au plan des plaques du compartiment où elles se trouvent, lesdites ailes faisant entre elles un angle voisin de 90 degrés.

2. Disjoncteur selon la revendication 1, caractérisé en ce que le disjoncteur a une tension nominale égale à 12 kV et que le nombre de plaques (12) est compris entree 300 et 900.

3. Disjoncteur selon la revendication 1, caractérisé en ce que le disjoncteur a une tension nominale égale à 24 kv et que le nombre de plaques (12) est compris entre 600 et 1400.

4. Disjoncteur selon la revendication 1, caractérisé en ce que le disjoncteur a une tension nominale égale à 36 kV et que le nombre de plaques (12) est compris entre 900 et 1800.

5. Disjoncteur selon l'une des revendications 1 à 4, caractérisé en ce que les plaques (12) sont en matériau magnétique.

6. Disjoncteur selon l'une des revendications 1 à 5, caractérisé en ce que les plaques (12) ont une épaisseur comprise entre 0,8 et 2 mm.

7. Disjoncteur selon l'une des revendications 1 à 5, caractérisé en ce que les plaques (12) sont distantes d'une longueur comprise entre 0,8 et 1,5 mm.

## Claims

1. A medium or high tension circuit breaker comprising a shell filled with a dielectric gas such as SF₆, under pressure and containing: a fixed main contact (2), a moving main contact (3), a fixed arcing contact (6), and a moving arcing contact (7) between which an arc is established during contact separation, including for splitting up the arc into elementary arcs, a plurality of adjacent compartments (9) each including a plurality of metal plates (12) parallel to each other and parallel to the line passing through the contacts, and the compartments being open over the arcing zone, the circuit breaker being characterized in that the partition between the two adjacent compartments is equipped with a metal electrode (13) having a portion fitted astride said partition and having two wings (13B, 13C) extending in each of the adjacent compartments, said wings being plane, their planes being perpendicular to the plane of the plates in the compartments in which they are contained, and said wings being at an angle of about 90° to each other.

2. A circuit breaker according to claim 1, characterized in that the circuit breaker has a nominal tension of 12 kV and the number of plates (12) lies in the range 300 to 900.

3. A circuit breaker according to claim 1, characterized in that the circuit breaker has a nominal tension equal to 24 kV, and the number of plates (12) lies in the range 600 to 1400.

4. A circuit breaker according to claim 1, characterized in that the circuit breaker has a nominal tension equal to 36 kV, and the number of plates (12) lies in the range 900 to 1800.

5. A circuit breaker according to any one of claims 1 to 4, characterized in that the plates (12) are made of magnetic material.

6. A circuit breaker according to any one of claims 1 to 5, characterized in that the thickness of the plates (12) lies in the range 0.8 mm to 2 mm.

7. A circuit breaker according to any one of claims 1 to 5, characterized in that the width of the gaps between the plates (12) lie in the range 0.8 mm to 1.5 mm.

## Patentansprüche

1. Trennschalter für den Mittel- oder Hochspannungsbereich, der in einer mit dielektrischen Gas wie z.B. SF₆ unter Druck gefüllten Hülle einen ortsfesten Hauptkontakt (2) und einen beweglichen Kontakt (3) sowie einen ortsfesten Lichtbogenkontakt (6) und einen beweglichen Lichtbogenkontakt (7) enthält, zwischen denen sich beim Trennvorgang ein Lichtbogen ausbildet, wobei der Trennschalter zum Aufteilen des Lichtbogens in Elementarlichtbogen eine Mehrzahl von nebeneinanderliegenden Fächern (9) mit je einer Mehrzahl von zueinander und zu der durch die Kontakte verlaufenden Linie parallelen Metallplatten (12) enthält und wobei diese Fächer zur Lichtbogenzone offen sind, dadurch gekennzeichnet, daß die gemeinsame Trennwand zweier benachbarter Fächer mit einer metallischen Elektrode (13) versehen ist, die mit einem Teil auf der Zwischenwand sitzt und zwei Flügel (13B, 13C) besitzt, die sich je in eines der benachbarten Fächer erstrecken, wobei die Flügel eben sind und ihre Ebene senkrecht zur Ebene der Platten des Fachs verläuft, in der sie sich befinden, und wobei die Flügel zueinander einen Winkel in der Nähe von 90° einschließen.

2. Trennschalter nach Anspruch 1, dadurch gekennzeichnet, daß er eine Nennspannung von 12 kV hat und daß die Anzahl der Platten (12) zwischen 300 und 900 liegt.

3. Trennschalter nach Anspruch 1, dadurch gekennzeichnet, daß er eine Nennspannung von 24 kV hat und daß die Anzahl der Platten (12) zwischen 600 und 1400 liegt.

4. Trennschalter nach Anspruch 1, dadurch gekennzeichnet, daß er eine Nennspannung von 36 kV hat und daß die Anzahl der Platten (12) zwischen 900 und 1800 liegt.

5. Trennschalter nach einem der Ansprüche 1 bis 4, dadurch gekennzeichnet, daß die Platten (12) aus einem magnetischen Material sind.

6. Trennschalter nach einem der Ansprüche 1 bis 5, dadurch gekennzeichnet, daß die Platten (12) eine Dicke zwischen 0,8 und 2 mm besitzen.

7. Trennschalter nach einem der Ansprüche 1 bis 5, dadurch gekennzeichnet, daß die Platten (12) einen Abstand zwischen 0,8 und 1,5 mm besitzen.
